# FASCICULE DE BREVET EUROPEEN

(11) **EP 2 389 823 B1**
(45) Date de publication et mention de la délivrance du brevet: **19.12.2012**
(21) Numéro de dépôt: 11354027.2
(22) Date de dépôt: 24.05.2011
(51) Int. Cl.: A42B 3/14

(54) **Casque de sécurité à réglage perfectionné**
Sicherheitshelm mit perfektionierter Regulierung
Safety helmet with improved adjustment

(30) Priorité: 27.05.2010 FR 1002249
(43) Date de publication de la demande: 30.11.2011
(73) Titulaire: Zedel, 38920 Crolles (FR)
(72) Inventeur: Lanez, Raphaël, 38920 Crolles (FR); Maurice, Alain, 38660 Saint Hilaire du Touvet (FR)
(74) Mandataire: Hecké, Gérard

(56) Documents cités:
- EP-A1- 0 558 427
- US-A1- 2010 050 325

## Description

### Domaine technique de l'invention

L'invention est relative à un casque de sécurité, comprenant :
- une coque extérieure en forme de calotte réalisée en matière plastique résistant aux chocs,
- un tour de tête agencé à l'intérieur de la calotte, et composé d'un serre-nuque à l'arrière, et d'un bandeau de retenue à l'avant,
- un mécanisme de réglage doté d'au moins une molette de manoeuvre rotative pour ajuster le tour de tête à la taille de la tête de l'utilisateur,
- et un verrou destiné à occuper une position verrouillée ou une position déverrouillée pour respectivement interdire et autoriser l'entraînement en rotation de la molette.

### État de la technique

Le document EP 558427 de la demanderesse décrit un casque de sécurité réglable grâce à une première molette de commande d'un mécanisme à double crémaillère pour le réglage du tour de tête. Une deuxième molette, située du côté du casque, est associée à un autre système à crémaillère pour le réglage du serre-nuque. Le tour de tête est formé par une bande annulaire souple qui enserre tout le pourtour de la tête en épousant la configuration interne de la base de la calotte. Le serre-nuque est constitué par une sangle débordante placée sous la portion arrière du tour de tête, et à l'extérieur de la calotte. Le centrage du casque sur la tête de l'utilisateur peut néanmoins varier selon les différentes tailles de la tête, et le serrage du serre-nuque nécessite un réglage additionnel.

Le document US 2010/0050325 décrit un casque de sécurité réglable doté d'une unique roue dentée comprenant deux pignons ayant des diamètres différents.

### Objet de l'invention

L'objet de l'invention consiste à réaliser un casque de sécurité équipé d'un système de réglage par molette qui soit précis, facile à exécuter pour un confort optimum, tout en maintenant stable la position de réglage souhaitée, et le centrage sur la tête.

Le casque selon l'invention est caractérisé en ce que le mécanisme de réglage comporte une double roue dentée ayant un premier pignon associé à une première crémaillère d'entraînement du serre-nuque, et un deuxième pignon associé à une deuxième crémaillère d'entraînement du bandeau, les deux pignons ayant des diamètres différents pour assurer un entraînement différentiel du bandeau et du serre-nuque.

Le réglage intervient après mise en place du casque sur la tête, en utilisant les deux pouces de l'utilisateur qui effectuent à la fois le déverrouillage et l'entraînement en rotation des deux molettes. Lorsque le réglage souhaité est atteint, le relâchement de la molette provoque le retour automatique du verrou en position verrouillée. Ce réglage est facile et rapide, tout en conservant le centrage du casque sur la tête, indépendamment de la position de réglage de la molette entre les positions de serrage maximum et minimum du tour de tête.

Selon un mode de réalisation préférentiel, la double roue dentée et la molette de manoeuvre correspondante sont montées sur chacun des deux côtés autour d'un axe de rotation commun s'étendant perpendiculairement à la face interne de la coque. Le premier pignon de la double roue dentée présente un diamètre supérieur à celui du deuxième pignon.

Selon une caractéristique de l'invention, le verrou est actionné vers la position déverrouillée par une poussée exercée manuellement sur la molette de manoeuvre, avant l'entraînement en rotation de la double roue dentée.

### Description sommaire des dessins

D'autres avantages et caractéristiques ressortiront plus clairement de la description qui va suivre d'un mode de réalisation de l'invention donné à titre d'exemple non limitatif et représenté aux dessins annexés, dans lesquels :
- la figure 1 est une vue de face illustrant la phase de réglage du casque sur la tête de l'utilisateur ;
- la figure 2 montre une vue schématique de l'intérieur du casque avec le tour de tête entourant la tête de l'utilisateur ;
- la figure 3 représente une vue en perspective éclatée selon la flèche V1 de la figure 2, d'un mécanisme de réglage du serre-nuque et du bandeau du tour de tête ;
- la figure 4 montre le mécanisme de réglage de la figure 3, sans le serre-nuque et sans le bandeau ;
- les figures 5 et 6 sont des vues en coupe selon la ligne 6-6 de la figure 1 montrant l'intérieur de la molette avec le verrou respectivement en position verrouillée, et en position déverrouillée ;
- la figure 7 est une vue en coupe selon la ligne 7-7 de la figure 1 représentant la double roue dentée en prise avec le levier de transmission et l'élément d'entraînement.

### Description détaillée de l'invention

Sur les figures, un casque 10 de sécurité comporte une coque 11 externe en forme de calotte, laquelle est équipée à l'intérieur, d'un tour de tête 12 adaptable à la tête 12a de l'utilisateur. La coque 11 est réalisée en une matière thermoplastique capable d'absorber des chocs extérieurs, notamment en cas de chutes de pierres ou de glace. Le tour de tête 12 est composé d'un serre-nuque 13 à l'arrière AR, et d'un bandeau 14 de retenue à l'avant AV. Le système de fixation par jugulaire est classique, et n'est pas représenté sur les dessins.

Un mécanisme de réglage 15 est agencé de chaque côté de la coque 11, en étant actionné par une molette 16 rotative pour ajuster le tour de tête 12 à la taille de la tête. Les deux mécanismes de réglage 15 sont identiques, et sont logés dans des boîtiers 26 disposés symétriquement par rapport au plan médian de trace XY (figure 2). Par la suite, on ne décrira qu'un seul mécanisme de réglage 15.

Chaque molette 16 est accouplée à une double roue dentée 17 composée d'un premier pignon 18 engrenant avec une première crémaillère 19 d'entraînement du serre-nuque 13, et d'un deuxième pignon 20 engrenant avec une deuxième crémaillère 21 d'entraînement du bandeau 14. La rotation des deux molettes 16 dans un sens ou dans l'autre provoque un mouvement relatif de serrage ou de desserrage du serre-nuque 13 et du bandeau 14 sur la tête.

La première crémaillère 19 s'étend le long d'un levier de transmission 22, ayant un orifice 23 circulaire articulé à l'une des extrémités 24a du serre-nuque 13. L'autre extrémité 24b de ce dernier est articulée au levier de transmission de l'autre mécanisme de réglage situé du côté opposé.

La deuxième crémaillère 21 est solidaire d'un élément d'entraînement 25 attaché à l'un des bouts du bandeau 14. L'autre bout est connecté d'une manière similaire à l'élément d'entraînement du mécanisme de réglage opposé.

Le premier pignon 18 de la double roue dentée 17 présente un diamètre supérieur à celui du deuxième pignon 20. Il en résulte un déplacement différentiel du levier de transmission 22 et de l'élément d'entraînement 25 lors de la rotation de la molette 16. L'ensemble est agencé pour conserver le centrage du casque sur la tête de l'utilisateur, indépendamment de la position de réglage entre les positions de serrage maximum et minimum du tour de tête 12.

Chaque mécanisme de réglage 15 comporte en plus un verrou 27 susceptible d'occuper une position verrouillée (figure 5) ou une position déverrouillée (figure 6) pour respectivement interdire ou autoriser l'entraînement en rotation de la molette 16 et de la double roue dentée 17. La molette 16 est montée avec la double roue dentée 17 sur le même axe 28, et possède un crantage 29 interne destiné à coopérer avec le verrou 27. L'axe 28 de rotation s'étend selon une direction sensiblement perpendiculaire à la face interne de la coque 11.

Le crantage 29 est relié à l'axe 28 par des languettes 30 élastiques jouant le rôle de ressort de rappel sollicitant le crantage 29 en prise avec le verrou 27 dans la position verrouillée de la molette 16. Le passage vers la position déverrouillée s'effectue en exerçant un effort de poussée radiale de bas en haut (flèche F1, figure 6) sur la molette 16. Les languettes 30 se déforment par élasticité, et le crantage 29 est libéré après écartement du verrou 27. Il est alors possible de tourner la molette 16 (flèche F2) jusqu'à la position de réglage souhaitée du tour de tête 12.

Le fonctionnement du système de réglage est mis en oeuvre de la manière suivante:
Le réglage du casque est opéré après mise en place sur la tête 12a, en utilisant les deux mains de l'utilisateur (figure 1). Le pouce agit seul sur la molette 16, pendant que les autres doigts de chaque main assurent le maintien du casque en place.
Le pouce provoque d'abord le déplacement radial de la molette 16 pour actionner le verrou 27 vers la position déverrouillée. La molette 16 libérée peut ensuite être tournée dans un sens ou dans l'autre pour régler le tour de tête 12 à la taille de la tête 12a. Lorsque le réglage souhaité est atteint, il suffit de relâcher la poussée du pouce sur la molette 16, laquelle est automatiquement immobilisée en rotation par le retour du verrou 27 en position verrouillée.

La figure 2 montre le centrage du casque sur la tête 12a de l'utilisateur, indépendamment de la rotation des mécanismes de réglage 15 entre les positions de serrage maximum et minimum du tour de tête 12.

## Revendications

1. Casque de sécurité, comprenant:
- une coque (11) extérieure en forme de calotte réalisée en matière plastique résistant aux chocs,
- un tour de tête (12) agencé à l'intérieur de la calotte, et composé d'un serre-nuque (13) à l'arrière, et d'un bandeau (14) de retenue à l'avant,
- un mécanisme de réglage (15) doté d'au moins une molette (16) de manoeuvre rotative pour ajuster le tour de tête (12) à la taille de la tête (12a) de l'utilisateur,
- et un verrou (27) destiné à occuper une position verrouillée ou une position déverrouillée pour respectivement interdire et autoriser l'entraînement en rotation de la molette (16),
**caractérisé en ce que** le mécanisme de réglage (15) comporte une double roue dentée (17) ayant un premier pignon (18) associé à une première crémaillère (19) d'entraînement du serre-nuque (13), et un deuxième pignon (20) associé à une deuxième crémaillère (21) d'entraînement du bandeau (14), les deux pignons (18, 20) ayant des diamètres différents pour assurer un entraînement différentiel du bandeau (14) et du serre-nuque (13).

2. Casque de sécurité selon la revendication 1, **caractérisé en ce que** le verrou (27) est actionné vers la position déverrouillée par une poussée exercée manuellement sur la molette (16) de manoeuvre, avant l'entraînement en rotation de la double roue dentée (17).

3. Casque de sécurité selon la revendication 2, **caractérisé en ce que** le verrou (27) est sollicité vers la position verrouillée par des moyens de rappel.

4. Casque de sécurité selon la revendication 3, **caractérisé en ce que** les moyens de rappel sont formés par au moins une languette (30) déformable par élasticité sous l'action de poussée sur la molette (16) de manoeuvre.

5. Casque de sécurité selon l'une des revendications précédentes, **caractérisé en ce que** la double roue dentée (17) et la molette (16) de manoeuvre correspondante sont montées sur chacun des deux côtés autour d'un axe (28) de rotation commun s'étendant perpendiculairement à la face interne de la coque (11).

6. Casque de sécurité selon l'une des revendications précédentes, **caractérisé en ce que** le mécanisme comporte une double roue 17) dentée de chaque côté de la coque (11), et que le premier pignon (18) de la double roue dentée (17) présente un diamètre supérieur à celui du deuxième pignon (20), l'ensemble étant agencé pour conserver le centrage du casque (10) sur la tête (12a), indépendamment de la position de réglage de la molette (16) entre les positions de serrage maximum et minimum du tour de tête (12).

## Claims

1. A safety helmet comprising:
- an outer shell (11) in the form of a crown made from shock-resistant plastic material,
- a headband (12) arranged inside the crown and composed of a neckband (13) at the rear and a securing strap (14) at the front,
- an adjustment mechanism (15) provided with at least one rotary adjustment knob (16) to adjust the headband (12) to the size of the user's head (12a),
- and a latch (27) designed to occupy a latched position or an unlatched position to respectively prevent and allow driving of the knob (16) in rotation.
**characterized in that** the adjustment mechanism (15) comprises a double cog-wheel (17) having a first sprocket (18) associated with a first drive rack (19) of the neckband (13), and a second sprocket (20) associated with a second drive rack (21) of the strap (14), the two sprockets (18, 20) having different diameters to achieve differential driving of the strap (14) and of the neckband (13).

2. The safety helmet according to claim 1, **characterized in that** the latch (27) is actuated to the unlatched position by a thrust exerted manually on the control knob (16) before the double cog-wheel (17) is driven in rotation.

3. The safety helmet according to claim 2, **characterized in that** the latch (27) is biased to the latched position by the return means.

4. The safety helmet according to claim 3, **characterized in that** the return means are formed by at least one tab (30) deformable by elasticity by the pushing action on the control knob (16).

5. The safety helmet according to one of the foregoing claims, **characterized in that** the double cog-wheel (17) and corresponding control knob (16) are fitted on each of the two sides around a common axis (28) of rotation extending perpendicularly to the internal surface of the shell (11).

6. The safety helmet according to one of the foregoing claims, **characterized in that** the mechanism comprises a double cog-wheel (17) on each side of the shell (11), and that the first sprocket (18) of the double cog-wheel (17) presents a larger diameter than that of the second sprocket (20), the assembly being arranged to preserve centring of the helmet (10) on the head (12a), regardless of the adjustment position of the knob (16) between the maximum and minimum tightening positions of the headband (12).

## Patentansprüche

1. Schutzhelm, der umfasst:
- eine haubenförmige äußere Schale (11) aus stoßfestem Kunststoff,
- eine Einfassung (12) im Inneren der Haube, die hinten von einem Nackenband (13) und vorne von einem Rückhalteband (14) gebildet wird,
- einen Einstellmechanismus (15), der mit mindestens einem drehbaren Betätigungsrädchen (16) zum Anpassen der Einfassung (12) an die Kopfgröße (12a) des Benutzers versehen ist,
- und einen Riegel (27), der dazu bestimmt ist, eine verriegelte oder entriegelte Position einzunehmen, um den Drehantrieb des Rädchens (16) jeweils zu verhindern oder zu ermöglichen,
**dadurch gekennzeichnet, dass** der Einstellmechanismus (15) ein doppeltes Zahnrad (17) mit einem ersten Ritzel (18) umfasst, das einer ersten Zahnstange (19) zum Antrieb des Nackenbands (13) zugeordnet ist, sowie einem zweiten Ritzel (20), das einer zweiten Zahnstange (21) zum Antrieb des Bands (14) zugeordnet ist, wobei die beiden Ritzel (18, 20) unterschiedliche Durchmesser haben, um einen unterschiedlichen Antrieb des Bands (14) bzw. des Nackenbands (13) sicherzustellen.

2. Schutzhelm nach Anspruch 1, **dadurch gekennzeichnet, dass** der Riegel (27) durch einen manuell auf das Betätigungsrädchen (16) ausgeübten Druck in Richtung auf die entriegelte Position betätigt wird, und zwar vor dem Drehantrieb des doppelten Zahnrads (17).

3. Schutzhelm nach Anspruch 2, **dadurch gekennzeichnet, dass** der Riegel (27) mittels Rückholmitteln in die verriegelte Position gezogen wird.

4. Schutzhelm nach Anspruch 3, **dadurch gekennzeichnet, dass** die Rückholmittel von mindestens einer Zunge (30) gebildet werden, die sich durch Ausübung eines Drucks auf das Betätigungsrädchen (16) biegsam verformen.

5. Schutzhelm nach einem der vorstehenden Ansprüche, **dadurch gekennzeichnet, dass** das doppelte Zahnrad (17) und das entsprechende Betätigungsrädchen (16) auf jeder der beiden Seiten um eine gemeinsame Drehachse (28) herum montiert sind, die sich lotrecht zur Innenseite der Schale (11) erstreckt.

6. Schutzhelm nach einem der vorstehenden Ansprüche, **dadurch gekennzeichnet, dass** der Mechanismus auf jeder Seite der Schale (11) ein doppeltes Zahnrad (17) aufweist und dass das erste Ritzel (18) des doppelten Zahnrads (17) einen größeren Durchmesser als das zweite Ritzel (20) hat, wobei alles so angeordnet ist, dass die Zentrierung des Helms (10) auf dem Kopf (12a) erhalten bleibt, und zwar unabhängig von der Einstellposition des Rädchens (16) zwischen der maximalen und minimalen Einspannposition der Kopfeinfassung (12).
